# EUROPÄISCHE PATENTSCHRIFT

(11) **EP 3 265 416 B1**
(45) Veröffentlichungstag und Bekanntmachung des Hinweises auf die Patenterteilung: **11.07.2018**
(21) Anmeldenummer: 16701501.5
(22) Anmeldetag: 26.01.2016
(51) Int. Cl.: B66B 7/04

(54) **ROLLENFÜHRUNG FÜR EINEN FAHRKORB EINES AUFZUGSYSTEMS**
ROLLER GUIDE FOR A CAR OF AN ELEVATOR SYSTEM
GUIDAGE À ROULEAUX POUR UNE CABINE D'ASCENSEUR D'UN SYSTÈME D'ASCENSEUR

(30) Priorität: 03.03.2015 DE 102015103076
(43) Veröffentlichungstag der Anmeldung: 10.01.2018
(73) Patentinhaber: ThyssenKrupp Elevator AG, 45143 Essen (DE); thyssenkrupp AG, 45143 Essen (DE)
(72) Erfinder: DRÄGER, Oliver, 72760 Reutlingen (DE)
(74) Vertreter: thyssenkrupp Intellectual Property GmbH
(86) Internationale Anmeldenummer: PCT/EP2016/051496
(87) Internationale Veröffentlichungsnummer: WO 2016/139011

(56) Entgegenhaltungen:
- DE-B- 1 169 628
- JP-A- H09 194 163
- US-A- 2 260 922

## Beschreibung

Die vorliegende Erfindung betrifft eine Rollenführung für einen Fahrkorb eines Aufzugsystems zur Führung entlang einer Führungsschiene sowie einen solchen Fahrkorb und ein solches Aufzugsystem.

### Stand der Technik

Fahrkörbe werden in Aufzugsschächten mittels Führungen, insbesondere Rollenführungen, entlang von Führungsschienen geführt. Ein wichtiges Kriterium für hohen Fahrkomfort während der Fahrt in einem Fahrkorb eines Aufzugsystems ist eine ruhige, ruckelfreie Fahrt.

Bei der Führung von Fahrkörben mittels Rollenführungen entlang von Führungsschienen können jedoch Unregelmäßigkeiten beim Überfahren von Unebenheiten auf der Abrollfläche der Führungsschienen auftreten. Dies führt zu unerwünschten Kräften und Beschleunigungen auf die Rollen der Rollenführungen, welche sich auf den Fahrkorb übertragen und damit den Fahrkomfort mindern.

Zur Erhöhung des Fahrkomforts können die Durchmesser der in den Rollenführungen verwendeten Rollen erhöht werden, was zu geringeren Beschleunigungen der Radachse beim Überfahren von Unregelmäßigkeiten auf der Abrollfläche der Führungsschienen und damit zu höherem Komfort führt. Ergänzend oder auch alternativ dazu kann der Fahrkomfort durch weiche Laufflächen der Rollen erhöht werden, da hierbei die Unregelmäßigkeiten der Abrollfläche besser absorbiert werden.

Bei Anwendungen mit erhöhten Achslasten, wie dies bspw. bei Aufzugsystemen mit Rückwandführung und entsprechender Kragarmaufhängung des Fahrkorbes der Fall ist, sind der Weichheit der Lauffläche der Rollen jedoch Grenzen gesetzt, da diese Weichheit hier gleichzeitig die Führungsgenauigkeit reduziert. Dementsprechend müssen die Laufflächen der Rollen härter ausgeführt werden, was letztlich wieder durch einen höheren Durchmesser kompensiert werden müsste, um den angestrebten Fahrkomfort zu erzielen. Bei hohen Achslasten führt dies aber zu unerwünscht großen Rollen.

Es ist daher wünschenswert, auch bei Fahrkörben von Aufzugsystemen mit hohen Achslasten einen möglichst hohen Fahrkomfort zu ermöglichen. Aus der US 2 260 922 ist eine Rollenführung gemäß dem Oberbegriff des Anspruchs 1 bekannt.

### Offenbarung der Erfindung

Erfindungsgemäß werden eine Rollenführung, ein Fahrkorb und ein Aufzugsystem mit den Merkmalen der unabhängigen Patentansprüche vorgeschlagen. Vorteilhafte Ausgestaltungen sind Gegenstand der Unteransprüche sowie der nachfolgenden Beschreibung.

Eine erfindungsgemäße Rollenführung wird für einen Fahrkorb eines Aufzugsystems zur Führung entlang einer Führungsschiene eingesetzt. Die Rollenführung weist einen Rollenträger, der an dem Fahrkorb anbringbar ist, auf, wobei an dem Rollenträger mehrere Rollen derart angeordnet sind, dass die Rollen mit ihrer jeweiligen Lauffläche an der gleichen Abrollfläche der Führungsschiene abrollbar sind, und wobei die Rollen in dem Rollenträger jeweils mit einer Richtungskomponente senkrecht zur Abrollfläche der Führungsschiene beweglich gelagert sind. Durch eine solche Rollenführung wird die Kraft, die über die Rollenführung an die Führungsschiene übertragen wird, auf mehrere Rollen verteilt. Dadurch können die einzelnen Rollen kleiner ausgeführt werden, als dies bei einer einzelnen Rolle der Fall wäre. Neben einer geringeren räumlichen Ausdehnung der Rollenführung in der Richtung senkrecht zur Abrollfläche der Führungsschiene ermöglicht eine erfindungsgemäße Rollenführung zugleich einen höheren Fahrkomfort, da mögliche Unebenheiten auf der Abrollfläche der Führungsschiene, die zumeist geringe Abmessungen aufweisen, in der Regel nur auf eine der mehreren Rollen wirken. Da die Rollen einzeln in der Richtung vertikal zur Abrollfläche beweglich gelagert sind, wirkt die Unebenheit jeweils nur auf eine Rolle, während die übrigen Rollen weiterhin die reguläre Führung bereitstellen und die Unebenheit daher, zumindest zum Teil ausgleichen. Entscheidend ist bei der Lagerung der Rollen in dem Rollenträger zwar lediglich, dass jede der Rollen in ihrer Lagerung eine senkrechte Komponente aufweist, bevorzugt ist jedoch jeweils eine Lagerung im Wesentlichen senkrecht zur Abrollfläche, besonders bevorzugt vollständig senkrecht zur Abrollfläche, da damit aufgrund von Vermeidung unnötiger Lagerbelastungen und Reibungen durch schiefe Bewegungen und somit im Hinblick auf Lebensdauer und Komfortverbesserung eine besonders effektive Kraftübertragung erreicht wird.

Die genaue Anzahl der Rollen kann je nach Bedarf gewählt werden, jedoch sind wenigstens zwei Rollen für die erfindungsgemäße Wirkung nötig. Besonders bevorzugt sind drei oder vier Rollen, allerdings sind auch fünf, sechs oder mehr Rollen denkbar. Der Vollständigkeit halber sei noch erwähnt, dass an einer Führungsschiene auch an zwei oder drei Abrollflächen Rollen zur Führung anliegen können. In solchen Fällen kann die Rollenführung für die weiteren Abrollflächen ebenfalls in erfindungsgemäßer Weise ausgeführt sein.

Vorzugsweise sind die Rollen an dem Rollenträger in Bewegungsrichtung des Fahrkorbs bezüglich ihrer Achsen voneinander beabstandet angeordnet. Die Rollen können dazu bspw. in einer Reihe mit einem gewissen Abstand zwischen zwei Rollen angeordnet sein. Damit kann die an der Rollenführung durch den Fahrkorb wirkende Kraft optimal auf die Führungsschiene verteilt werden, während sichergestellt wird, dass die meist lokalen Unebenheiten auf den meist schmalen Führungsschienen jeweils nur auf eine der Rollen wirken.

Es ist von Vorteil, wenn die Rollen an dem Rollenträger in Bewegungsrichtung des Fahrkorbs überlappend angeordnet sind. Die Rollen können dazu bspw. überlappend in zwei Reihen angeordnet sein. Damit kann ein schnelles und aufgrund einer besseren Verteilung der Anregungsenergie auf niederfrequente Schwingungsanteile ein weiches Überfahren einer Unebenheit erreicht werden. Außerdem kann die Rollenführung, zumindest in Bewegungsrichtung des Fahrkorbes, kompakt ausgebildet werden. Erfindungsgemäß sind die Rollen derart miteinander in Wirkverbindung stehend gelagert, dass eine Bewegung einer der Rollen in einer Richtung senkrecht zur Abrollfläche der Führungsschiene eine gegenläufige Bewegung wenigstens einer der übrigen Rollen bewirkt. Das heißt, es bewegt sich wenigstens eine Rolle in einer zur erstgenannten Rolle entgegengesetzten Richtung. Durch eine solche Kopplung wird die Bewegung einer ersten Rolle, die durch eine Unebenheit in der Abrollfläche der Führungsschiene verursacht wird, durch eine Bewegung wenigstens einer weiteren Rolle, bevorzugt sogar möglichst durch eine Bewegung aller anderen Rollen kompensiert. Die Kraft auf die erste Rolle wird somit direkt durch die wenigstens eine weitere Rolle abgebaut. Darüberhinaus wird auch ein mögliches Schwingen der ersten Rolle vermieden. Wird bspw. eine Bewegung einer Rolle gleichmäßig auf alle anderen Rollen übertragen, d.h. wird bspw. eine Rolle durch eine Unebenheit angehoben und werden dementsprechend alle anderen Rollen gleichmäßig abgesenkt, wird der Rollenträger insgesamt nur um einen Betrag angehoben, welcher der Verschiebung der angeregten Rolle geteilt durch die Anzahl der Rollen entspricht. Für eine detailliertere Beschreibung sei an dieser Stelle auf die Figurenbeschreibung verwiesen. Erfindungsgemäß ist die Wirkverbindung zwischen den Rollen wenigstens teilweise mittels eines Hydraulikfluids ausgebildet. Eine solche hydraulische Wirkverbindung ist weitestgehend unabhängig von der genauen geometrischen Ausgestaltung der Rollenführung und kann daher besonders einfach an eine Rollenführung bzw. dessen Rollenträger angepasst werden. Daneben ist eine hydraulische Kraftübertragung einfacher zu gestalten als bspw. eine rein mechanische Kraftübertragung. Insbesondere kann durch eine geeignete Festlegung der Fluidviskosität des Hydraulikfluids eine Dämpfung der Bewegungen vorgegeben werden, welche auf die im System unvermeidlichen sonstigen Elastizitäten bspw. der Rollen und der tragenden Bauteile optimal abgestimmt ist, in dem Sinne, dass die auf eine lokale Unebenheit folgenden Nachschwingungen zeitlich und größenmäßig minimiert werden. Daneben treten bei einer hydraulischen Wirkverbindung keine freien Oszillationen auf, wie dies bspw. bei einzeln federgelagerten Rollen der Fall wäre, das heißt eine solche Rollenführung mittels hydraulischer Kopplung weist keine zusätzliche Nachgiebigkeit gegenüber Kräften auf, die auf alle Rollen gleichzeitig wirken, und welche bspw. unerwünschte Schwingungen der Kabine als ganzes ermöglichen würden. Erfindungsgemäß sind die Rollen jeweils mittels hydraulisch miteinander verbundener Hydraulikzylinder und entsprechenden Kolben beweglich gelagert. Im Rahmen der vorliegenden Erfindung soll der Begriff Hydraulikzylinder explizit nicht auf eine zylindrische Form beschränkt sein, wenngleich eine solche für derartige Anwendungen üblich ist. Dies ermöglicht eine besonders einfache Realisierung der beweglich gelagerten Rollen, da Hydraulikzylinder bspw. einfach durch Hydraulikschläuche miteinander verbunden werden können. Jedoch können bspw. auch entsprechende Kanäle in dem Rollenträger vorgesehen werden.

Alternativ, jedoch von der Erfindung ausgeschlossen, ist das Hydraulikfluid von einem wenigstens teilweise flexiblen Behälter umschlossen, wobei die Rollen jeweils derart an eine Außenseite des Behälters angekoppelt sind, dass eine Bewegung der Rollen in einer Richtung senkrecht zur Abrollfläche der Führungsschiene über die Außenseite des Behälters auf das Hydraulikfluid übertragen wird. Hierbei sind keine Abdichtungen von Rollenlagern nötig, da das Hydraulikfluid vollständig von einem Behälter, bspw. aus Gummi, flexiblem Kunststoff oder einem ähnlichen Material, umgeben wird. Dazu kann auf diese Weise durch eine geeignete Ankopplung eine Nichtlinearität der Kraftübertragung zwischen Rolle und Hydraulikfluid bei der Bewegung der Rolle senkrecht zur Abrollfläche erreicht werden. Bspw. kann für höhere Auslenkungen der Rollen eine höhere Steifigkeit erzielt werden.

Vorzugsweise ist der Behälter an und/oder in dem Rollenträger angeordnet. Damit ist eine besonders kompakte Bauweise möglich.

Es ist von Vorteil, wenn bei einer Bewegung der Rollen in einer Richtung senkrecht zur Abrollfläche der Führungsschiene ein Verhältnis zwischen einer Kraft auf die Rollen in deren Bewegungsrichtung und einem Druck in dem Hydraulikfluid wenigstens im Wesentlichen bei allen Rollen identisch ausgebildet ist. Dies kann bei der Ausführungsform mit Hydraulikzylindern bspw. durch jeweils gleich große Angriffsflächen der Kolben für das Hydraulikfluid und bei der Ausführungsform mit einem Behälter für das Hydraulikfluid bspw. durch geeignete Formgebung des Behälters und der Ankopplung der Rollen an die Außenseite des Behälters erreicht werden. Damit kann eine möglichst effektive Reduzierung der Kraftübertragung von der Unebenheit auf der Führungsschiene zur Rollenführung und somit zum Fahrkorb erreicht werden, da bei einem Überfahren der Unebenheit keine der Rollen eine erhöhte Kraft überträgt. Der Fahrkomfort wird somit optimal erhöht.

Ein erfindungsgemäßer Fahrkorb eines Aufzugsystems weist wenigstens eine erfindungsgemäße Rollenführung auf.

Ein erfindungsgemäßes Aufzugsystem weist wenigstens einen erfindungsgemäßen Fahrkorb und wenigstens eine Führungsschiene auf.

Bzgl. der Vorteile und vorteilhafter Ausgestaltungen des erfindungsgemäßen Fahrkorbes und des erfindungsgemäßen Aufzugssystems sei zur Vermeidung von Wiederholungen auf die obigen Ausführungen zur erfindungsgemäßen Rollenführung verwiesen.

Weitere Vorteile und Ausgestaltungen der Erfindung ergeben sich aus der Beschreibung und der beiliegenden Zeichnung.

Die Erfindung ist anhand von Ausführungsbeispielen in der Zeichnung schematisch dargestellt und wird im Folgenden unter Bezugnahme auf die Zeichnung beschrieben.

Figurenbeschreibung
- Figur 1: zeigt schematisch eine erfindungsgemäße Rollenführung in einer bevorzugten Ausführungsform.
- Figur 2: zeigt schematisch eine erfindungsgemäße Rollenführung in einer weiteren bevorzugten Ausführungsform.
- Figur 3: zeigt schematisch eine alternative Rollenführung, die nicht Teil der beanspruchten Erfindung ist.

In Figur 1 ist schematisch eine erfindungsgemäße Rollenführung 100 in einer bevorzugten Ausführungsform dargestellt. Die Rollenführung 100 weist einen Rollenträger 110 und beispielhaft vier Rollen 120 auf. Weiterhin ist eine Führungsschiene 180 gezeigt, entlang welcher der Rollenträger 100 bewegt werden kann. Die Rollenführung 100 ist über den Rollenträger 110 an einem Fahrkorb eines Aufzugsystems anbringbar, bspw. kann dazu eine einfache Verschraubung vorgesehen sein.

Ein solcher Fahrkorb weist üblicherweise mehrere Rollenführungen auf. Weiterhin sei erwähnt, dass die übliche Bewegungsrichtung des Fahrkorbs und somit auch der Rollenführung 100 vertikal in einem Aufzugschacht entlang der zugehörigen Führungsschiene 180 erfolgt, während in der Figur die Bewegungsrichtung der Übersichtlichkeit halber horizontal dargestellt ist.

Die Führungsschiene 180 weist eine Abrollfläche 181 auf, an welcher die Rollen 120 mit ihrer jeweiligen Lauffläche im regulären Betrieb anliegen und abrollen. Weiterhin ist eine Unebenheit 182 in der Abrollfläche 181 gezeigt, bei welcher es sich bspw. um eine Verunreinigung, eine Beschädigung oder um eine Schweißnaht handeln kann.

Die Rollen 120 weisen jeweils einen Kolben 130 auf, an welchen die Rollen 120 an einem Ende um ihre jeweiligen Achsen drehbar gelagert sind. Die Kolben 130 sind in zugehörigen Hydraulikzylindern 125 angeordnet und in der Richtung senkrecht zur Abrollfläche 181 beweglich gelagert. Die entsprechende Lagerung und ggf. zusätzlich notwendige Haltevorrichtungen, die die Rollen gegen ein Herausfallen sichern, sind der Übersichtlichkeit halber nicht weiter dargestellt.

Die Hydraulikzylinder 125 sind in dem Rollenträger 110 angeordnet oder bilden einen Teil des Rollenträgers 110. Die vier gezeigten Hydraulikzylinder 125 sind über einen Kanal 135 miteinander verbunden. In diesem Kanal 135, bei dem es sich bspw. um eine Bohrung in dem Rollenträger 110 handeln kann, befindet sich ein Hydraulikfluid 140.

Alle Kolben 130 sind an einem Ende mit dem Hydraulikfluid 140 beaufschlagt. Die mit dem Hydraulikfluid 140 beaufschlagten Flächen der Kolben 130 sind vorliegend alle gleich groß, so dass eine Kraftübertragung zwischen einem Kolben und dem Hydraulikfluid 140 bei einer Bewegung der zugehörigen Rolle senkrecht zur Abrollfläche 181 für alle Rollen 120 gleich ist.

Überfährt nun eine der Rollen 120 während des Abrollens an der Führungsschiene 180, d.h. bei einem Bewegen des zugehörigen Fahrkorbs, eine Unebenheit 182, wie dies beispielhaft für die rechte Rolle in Figur 1 gezeigt ist, so wird diese Rolle angehoben bzw. in den Rollenträger 110 hineingedrückt. Entsprechend werden die anderen drei Rollen abgesenkt bzw. aus dem Rollenträger 110 herausgedrückt.

Dabei wird die Höhe bzw. Strecke, um welche die rechte Rolle in den Rollenträger 110 hineingedrückt wird, durch das Hydraulikfluid 140 gleichmäßig auf die anderen drei Rollen verteilt, d.h. jede dieser anderen drei Rollen wird nur ein Drittel dieser Höhe bzw. Strecke aus dem Rollenträger herausgedrückt. Daraus resultiert eine Anhebung der rechten Rolle gegenüber der Abrollfläche um die Höhe, die sie in den Rollenträger hineingedrückt wird und zusätzlich um ein Drittel dieser Höhe, d.h. der Höhe, um welche jede der anderen drei Rollen aus dem Rollenträger 110 herausgedrückt wird. Damit wird der Rollenträger 110 lediglich um ein Viertel der Höhe der Unregelmäßigkeit 182 gegenüber der Abrollfläche 181 angehoben.

Zur weiteren Verdeutlichung sei diese Anhebung des Rollenträgers 110 an einem konkreten Beispiel verdeutlicht. Bei einer Höhe der Unregelmäßigkeit 182 von 4 mm gegenüber der Abrollfläche 181 wird die rechte Rolle um 3 mm in den Rollenträger 110 hineingedrückt. Diese 3 mm werden gleichmäßig auf die anderen drei Rollen verteilt, welche daher jeweils um 1 mm aus dem Rollenträger herausgedrückt werden. Der Höhenunterschied zwischen der rechten Rolle und den anderen drei Rollen beträgt somit 4 mm, während der Rollenträger 110 insgesamt nur um 1 mm gegenüber der Abrollfläche 181 angehoben wird.

Dies zeigt, dass mit einer erfindungsgemäßen Rollenführung der Rollenträger bei Überfahren einer Unregelmäßigkeit deutlich weniger angehoben wird, als dies bei einer einzelnen Rolle, welche um die volle Höhe der Unregelmäßigkeit angehoben würde, der Fall wäre.

In Figur 2 ist schematisch eine erfindungsgemäße Rollenführung 100 in einer weiteren bevorzugten Ausführungsform dargestellt. Die Rollenführung 100 unterscheidet sich von der Rollenführung gemäß Figur 1 darin, dass zum einen nur drei Rollen 120 vorgesehen sind und dass zum anderen die Rollen 120 in Bewegungsrichtung der Rollenführung 100 bzw. des Fahrkorbes überlappen.

Dieses Überlappen ermöglicht eine, zumindest in Bewegungsrichtung des Fahrkorbes, kompakte Rollenführung, während jedoch in der Richtung senkrecht zur Zeichenebene ggf. eine breitere Ausdehnung erreicht wird. Die Funktionsweise der Rollenführung gemäß Figur 2 unterscheidet sich jedoch nicht von derjenigen gemäß Figur 1, mit dem Unterschied, dass eine Anhebung einer Rolle nur auf zwei und nicht auf drei weitere Rollen übertragen wird.

Allerdings ist festzustellen, dass durch den geringeren Abstand zwischen zwei Rollen die Unregelmäßigkeit von zwei aufeinanderfolgenden Rollen in einem kürzeren Abstand überfahren wird. Dies führt dazu, dass, je nach Länge der Unregelmäßigkeit in Bewegungsrichtung des Fahrkorbes, die zweite Rolle ggf. bereits angehoben wird, während die erste Rolle noch im Absinken ist. Dies führt zu einem sanfteren Bewegungsablauf und erhöht somit auch den Fahrkomfort.

In Figur 3 ist schematisch eine alternative, jedoch von der Erfindung ausgeschlossene Rollenführung 100 dargestellt. Im Gegensatz zu der Ausführungsform gemäß Figur 1 sind die Rollen 120 nicht durch miteinander verbundene Hydraulikzylinder und entsprechende Kolben gelagert.

Die Rollen 120 weisen jeweils eine Halterung 160 auf, an welchen die Rollen 120 an einem Ende um ihre jeweiligen Achsen drehbar gelagert sind. Die Halterungen 160 sind in zugehörigen Öffnungen in dem Rollenträger 110 angeordnet und in einer Richtung senkrecht zur Abrollfläche 181 beweglich gelagert. Die entsprechende Lagerung und ggf. zusätzlich notwendige Haltevorrichtungen, die die Rollen gegen ein Herausfallen sichern, sind der Übersichtlichkeit halber nicht weiter dargestellt.

Der Rollenträger 110 weist vorliegend im Inneren einen Hohlraum auf, in dem ein Behälter 150 angeordnet ist. Der Behälter ist bspw. aus einem flexiblen Kunststoff, Gummi oder einem ähnlichen Material hergestellt und umschließt das Hydraulikfluid 140. Die Halterungen 160 der Rollen 120 sind an einer Außenseite des Behälters 150 derart angekoppelt, dass sowohl eine Bewegung einer Halterung in den Rollenträger 110 hinein auf das Hydraulikfluid 140 als auch eine Druckänderung in dem Hydraulikfluid 140 auf die Halterungen übertragen werden.

Eine Bewegung einer Rolle in den Rollenträger 110 hinein, wie dies beispielhaft durch die Unregelmäßigkeit 182 bei der rechten Rolle dargestellt ist, führt daher zu einer Bewegung der anderen drei Rollen aus dem Rollenträger 110 heraus. Ähnlich wie bei den Ausführungsformen gemäß Figuren 1 und 2 wird die Bewegung der rechten Rolle zumindest annähernd gleichmäßig auf die anderen Rollen verteilt, sodass diese anderen drei Rollen nur um etwa ein Drittel der Höhe, die die eine Rolle in den Rollenträger 110 hingedrückt wird, herausgedrückt werden.

Um eine möglichst gleichmäßige Kraftübertragungen zwischen den Halterungen 160 und dem Hydraulikfluid 140 zu erreichen, ist auf eine geeignete Formgebung des Behälters 150 und die Stellen der Ankopplung an die Halterungen 160 zu achten. Vorteilhaft ist hierbei, dass die Kraftübertragung auch nichtlinear gestaltet werden kann. Dies geschieht dann zwar auf Kosten einer gleichmäßigen Kraftübertragung, aber zu Gunsten anderer erwünschter Eigenschaften der Rollenführung wie bspw. einer höheren Steifigkeit bei größeren Auslenkungen.

An dieser Stelle sei erwähnt, dass aufgrund einer solchen Nichtlinearität des hydraulischen Querschnitts in Abhängigkeit der Auslenkung eine exakt gleichmäßige Verteilung für beliebige Auslenkungen schwierig zu realisieren ist. Zwar entspricht das hineingedrückte Fluidvolumen der Summe der herausgedrückten Fluidvolumina, wie sich dies jedoch in den Auslenkungen niederschläft, hängt von der lokalen Querschnittsfläche ab, d.h. der Form der Stempel und des Gefäßes. Denkbar sind bspw. progressive und ebenso degressive Verläufe, wobei neben dem erstrebten Komfortverhalten auch dynamische Stabilitätsbetrachtungen eine Rolle spielen können.

## Patentansprüche

1. Rollenführung (100) für einen Fahrkorb eines Aufzugsystems zur Führung entlang einer Führungsschiene (180),
wobei die Rollenführung (100) einen Rollenträger (110), der an dem Fahrkorb anbringbar ist, aufweist,
wobei an dem Rollenträger (110) mehrere Rollen (120) derart angeordnet sind, dass die Rollen (120) mit ihrer jeweiligen Lauffläche an der gleichen Abrollfläche (181) der Führungsschiene (180) abrollbar sind,
wobei die Rollen (120) in dem Rollenträger (110) jeweils mit einer Richtungskomponente senkrecht zur Abrollfläche (181) der Führungsschiene (180) beweglich gelagert sind,
wobei die Rollen (10) derart miteinander in Wirkverbindung stehend gelagert sind, dass eine Bewegung einer der Rollen (120) in einer Richtung senkrecht zur Abrollfläche (181) der Führungsschiene (180) eine gegenläufige Bewegung wenigstens einer der übrigen Rollen (120) bewirkt und wobei die Wirkverbindung zwischen den Rollen (120) wenigstens teilweise mittels eines Hydraulikfluids (140) ausgebildet ist
**dadurch gekennzeichnet, dass**
die Rollen (120) jeweils mittels hydraulisch miteinander verbundener Hydraulikzylinder (125) und entsprechender Kolben (130) beweglich gelagert sind.

2. Rollenführung (100) nach Anspruch 1, wobei die Rollen (120) an dem Rollenträger (110) in Bewegungsrichtung des Fahrkorbs bezüglich ihrer Achsen voneinander beabstandet angeordnet sind.

3. Rollenführung nach Anspruch 1 oder 2, wobei die Rollen an dem Rollenträger (110) in Bewegungsrichtung des Fahrkorbs überlappend angeordnet sind.

4. Rollenführung (100) nach einem der Ansprüche 1 bis 3, wobei bei einer Bewegung der Rollen (120) in einer Richtung senkrecht zur Abrollfläche (181) der Führungsschiene (180) ein Verhältnis zwischen einer Kraft auf die Rollen (120) in deren Bewegungsrichtung und einem Druck in dem Hydraulikfluid (140) wenigstens im Wesentlichen bei allen Rollen (120) identisch ausgebildet ist.

5. Fahrkorb eines Aufzugsystems mit wenigstens einer Rollenführung (100) nach einem der vorstehenden Ansprüche.

6. Aufzugssystem mit wenigstens einem Fahrkorb nach Anspruch 5 und wenigstens einer Führungsschiene (180).

## Claims

1. Roller guide (100) for a car of a lift system for guiding along a guide rail (180), wherein the roller guide (100) comprises a roller carrier (110) which can be attached to the car, wherein a plurality of rollers (120) are arranged on the roller carrier (110) in such a way that the rollers (120) can roll by way of their respective running surface on the same rolling surface (181) of the guide rail (180), wherein the rollers (120) in the roller carrier (110) are each mounted so as to be movable with a directional component perpendicular to the rolling surface (181) of the guide rail (180), wherein the rollers (120) are mounted vertically in operative connection with one another in such a way that a movement of one of the rollers (120) in a direction perpendicular to the rolling surface (181) of the guide rail (180) produces an opposite movement of at least one of the other rollers (120), and wherein the operative connection between the rollers (120) is formed at least partially by means of a hydraulic fluid (140), **characterized in that** the rollers (120) are each movably mounted by means of hydraulically interconnected hydraulic cylinders (125) and corresponding pistons (130).

2. Roller guide (100) according to Claim 1, wherein the rollers (120) on the roller carrier (110) are arranged spaced apart from one another with respect to their axes in the direction of movement of the car.

3. Roller guide according to Claim 1 or 2, wherein the rollers on the roller carrier (110) are arranged in an overlapping manner in the direction of movement of the car.

4. Roller guide (100) according to one of Claims 1 to 3, wherein, upon a movement of the rollers (120) in a direction perpendicular to the rolling surface (181) of the guide rail (180), a ratio between a force on the rollers (120) in their direction of movement and a pressure in the hydraulic fluid (140) is designed to be identical at least substantially for all the rollers (120) .

5. Car of a lift system having at least one roller guide (100) according to one of the preceding claims.

6. Lift system having at least one car according to Claim 5 and at least one guide rail (180).

## Revendications

1. Guidage à rouleaux (100) pour une cabine d'ascenseur d'un système d'ascenseur pour le guidage le long d'un rail de guidage (180),
dans lequel le guidage à rouleaux (100) présente un support de rouleaux (110), qui peut être monté sur la cabine d'ascenseur,
dans lequel plusieurs rouleaux (120) sont disposés sur le support de rouleaux (110), de telle manière que les rouleaux (120) puissent rouler avec leur surface de roulement respective sur la même surface de roulement (181) du rail de guidage (180),
dans lequel les rouleaux (120) sont supportés dans le support de rouleaux (110) respectivement de façon mobile avec une composante de direction perpendiculaire à la surface de roulement (181) du rail de guidage (180),
dans lequel les rouleaux (120) sont supportés en liaison active les uns avec les autres, de telle manière qu'un mouvement d'un des rouleaux (120) dans une direction perpendiculaire à la surface de roulement (181) du rail de guidage (180) entraîne un mouvement opposé d'au moins un des autres rouleaux (120) et dans lequel la liaison active entre les rouleaux (120) est formée au moins en partie au moyen d'un fluide hydraulique (140),
**caractérisé en ce que** les rouleaux (120) sont supportés de façon mobile respectivement au moyen de cylindres hydrauliques (125) hydrauliquement reliés les uns aux autres et de pistons correspondants (130).

2. Guidage à rouleaux (100) selon la revendication 1, dans lequel les rouleaux (120) sont disposés sur le support de rouleau (110) avec leurs axes espacés l'un de l'autre dans la direction de déplacement de la cabine d'ascenseur.

3. Guidage à rouleaux selon la revendication 1 ou 2, dans lequel les rouleaux sont disposés sur le support de rouleaux (110) avec chevauchement dans la direction de déplacement de la cabine d'ascenseur.

4. Guidage à rouleaux (100) selon l'une quelconque des revendications 1 à 3, dans lequel lors d'un mouvement des rouleaux (120) dans une direction perpendiculaire à la surface de roulement (181) du rail de guidage (180) le rapport entre une force sur les rouleaux (120) dans leur direction de déplacement et une pression dans le fluide hydraulique (140) est au moins essentiellement identique pour tous les rouleaux (120) .

5. Cabine d'ascenseur d'un système d'ascenseur dotée d'au moins un guidage à rouleaux (100) selon l'une quelconque des revendications précédentes.

6. Système d'ascenseur doté d'une cabine d'ascenseur selon la revendication 5 et d'au moins un rail de guidage (180).
